# EUROPÄISCHE PATENTSCHRIFT

(11) **EP 0 248 347 B1**
(45) Veröffentlichungstag und Bekanntmachung des Hinweises auf die Patenterteilung: **26.07.1989**
(21) Anmeldenummer: 87107724.4
(22) Anmeldetag: 27.05.1987
(51) Int. Cl.: B65H 45/14, B41F 13/60

(54) **Falzapparat**
Folder
Plieuse

(30) Priorität: 05.06.1986 DE 3618921
(43) Veröffentlichungstag der Anmeldung: 09.12.1987
(73) Patentinhaber: Albert-Frankenthal AG, D-67225 Frankenthal (DE)
(72) Erfinder: Stäb, Rudolf, D-6710 Frankenthal (DE)
(74) Vertreter: Munk, Ludwig, Dipl.-Ing.

(56) Entgegenhaltungen:
- DE-A- 3 520 965
- DE-B- 1 561 124
- GB-A- 2 069 981

## Beschreibung

Die Erfindung betrifft einen Falzapparat mit mindestens einer durch Bandführungen beaufschlagbaren und entladbaren, als Stauchfalzeinrichtung ausgebildeten Querfalzeinrichtung, die einen eingangsseitig von zwei äußeren, mit einer mittleren feststehenden Walze unter Bildung von Transportspalten zusammenwirkenden, den Bandführungen zugeordneten Walzen flankierten Stauchschach aufweist und von einem auf der mittleren Walze laufenden Bändersatz durchsetz ist.

Eine Anordnung dieser Art ist in der DE-A 35 20 965 enthalten. Bei dieser bekannten Anordnung ist die Stauchtalzeinrichtung nicht abschaltbar. Die über die Stauchfalzeinrichtung laufenden Produkte werden daher zwangsläufig auch einer entsprechenden Querfalzung unterzogen. Bei der bekannten Anordnung ist zwar ein von der eine zweite Stauchfalzeinrichtung beaufschlagenden Bandführung abzweigender Auslaufast vorgesehen, Ober den lediglich einmal quergefalzte Produkte ausgelegt werden können. Vielfach ist es jedoch erwünscht, lediglich einmal quergefalzte Produkte im Bereich hinter der zweiten Querfalzeinrichtung auszulegen. Dies ist bei der bekannten Anordnung nicht möglich.

Hiervon ausgehend ist es daher die Aufgabe der vorliegenden Erfindung, einen Falzapparat eingangs erwähnter Art zu schaffen, der hinsichtlich der Vielfalt der herstellbaren Produkte und Produktwege eine hohe Vielseitigkeit aufweist.

Diese Aufgabe wird erfindungsgemäß dadurch gelöst, daß die auslaufseitige äußere Walze unter Aufhebung des auslaufseitigen Transportspalts von der mittleren Walze abschwenkbar und der Stauchschacht mit seinem Eingang über die einlaufseitige Transportebene des über die mittlere Walze laufenden Bändersatzes anhebbar sind.

Diese Maßnahmen stellen sicher, daß die so ausgebildete Stauchfalzeinrichtung wahlweise aktivierbar bzw. passivierbar ist und im passivierten Zustand von den über die Bandführung ankommenden Produkten ohne Falzvorgang passiert werden kann. Die erfindungsgemäßen Maßnahmen bieten daher in vorteilhafter Weise die Möglichkeit, beispielsweise lediglich einmal quergefalzte Produkte hinter einer zweiten Querfalzeinrichtung auszulegen.

Eine besonders einfache und schnelle Umstellung und damit eine ausgezeichnete Bedienungsfreundlichkeit lassen sich dabei dadurch erreichen, daß die auslaufseitige äußere Walze und der Stauchschacht auf um die Achse der einlaufseitigen äußeren Walze schwenkbaren Lagerschilden aufgenommen sind. Die Verstellung der gesamten Baugruppe läßt sich dabei auf einfache Weise mittels eines an den Lagerschilden angreifenden Stellgliedbewerkstelligen, wobei die Endstellungen zweckmäßig durch Anschläge gesichert sein können.

Zur Erhöhung der Betriebssicherheit und Störungsfreiheit kann der Eingang des Stauchschachts bei aufgehobenem auslaßseitigem Transportspalt durch vorzugsweise an den schwenkbaren Lagerschilden lösbar aufnehmbare, die beiden äußeren Walzen überbrückenden Zungen verschließbar sein. Diese Zungen bilden praktisch stationäre Leiteinrichtungen, die ein Ausweichen der Produkte im Bereich zwischen den beiden voneinander beabstandeten äußeren Walzen vertlindem.

Eine weitere vorteilhafte Maßnahme kann darin bestehen, daß der auslaufseitigen äußeren Walze eine mit ihr verschwenkbare, ebenfalls auf den Lagerschilden aufgenommene Umlenkwalze nachgeordnet ist, die in die auslaufseitige Bandführung unter Bildung eines Bänderknicks eingreift und deren bandführungsseitiger Abstand von der benachbarten äußeren Walze zumindest der maximalen Tiefe des Stauchschachts entspricht. Hierdurch wird sichergestellt, daß die Produkte im Bereich des an sich eine ausgezeichnete Stabilisierung gewährleistenden Bänderknicks erst umgelenkt werden, wenn sie die Stauchfalzeinrichtung bereits verlassen haben, was sich bei aktivierter Stauchfalzein richtung positiv auf die Vermeidung von Störungen auswirkt.

Weitere zweckmäßige Ausgestaltungen und vorteilhafte Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
Figur 1 eine Seitenansicht eines erfindungsgemäßen Falzapparats mit aktivierter Stauchfalzeinrichtung und
Figur 2 die Anordnung gemäß Figur 1 mit passivierter Stauchfalzeinrichtung.

Der den Figuren 1 und 2 zugrundeliegende Falzapparat besteht in an sich bekannter Weise aus einer ersten Querfalzeinrichtung, die hier durch eine Klappenfalzeinrichtung 1 gebildet wird, und einer durch eine Bandführung 2 hiermit verbundenen zweiten Querfalzeinrichtung, die durch eine Stauchfalzeinrichtung 3 gebildet wird. Die Stauchfalzeinrichtung 3 kann über eine aus ihr auslaufende Bandführung 4 mit einer hier nicht näher dargestellten Produktauslage oder einer weiteren Falzeinrichtung zur Herstellung eines Längs- oder Querfalzes verbunden sein. Die einmal quergefalzten Produkte werden durch Aushebezungen aus den Falzklappen der Klappenfalzeinrichtung 1 ausgehoben und in die Bandführung 2 eingeleitet, die hier zur Erzielung einer Verzögerung der Produkte in an sich bekannter Weise zweiteilig ausgebildet ist.

Die Stauchfalzeinrichtung 3 besteht aus einem praktisch eine Sackgasse für die über die Bandführung 2 ankommenden produkte P bildenden Stauchschacht 5 sowie aus drei mit gleicher Umfangsgeschwindigkeit angetriebenen Walzen 6, 7, 8, die in der der Figur 1 zugrundeliegenden aktivierten Stellung so aneinander angestellt sind, daß sich am Umfang der mittleren Walze 6 um etwa 90_{°} gegeneinander versetzte, dem Eingangsquerschnitt des Stauchschachts 5 gegenüberliegende Transportspalte 9 bzw. 10 und ein den Stauchschachteingang bildendes, der mittleren Walze 6 gegenüberliegendes, von den beiden äußeren Walzen 7 und 8, die umfangsseitig voneinander beabstandet sind, begrenztes Durchtrittsfenster 11 ergeben. Die Walzen 6 bis 8 werden in der aktivierten Stellung so angetrieben, daß der der ersten Querfalzeinrichtung zugewandte Transportspalt 9 als Einzugsspalt wirkt, in den die Transportebene der Bandführung 2 einläuft, und daß der zweite Transportspalt 10 als Auszugsspalt wirkt, an den sich die Bandführung 4 anschließt. Die beiden äußeren Walzen 7, 8 bilden gleichzeitig die Umlenkwalzen der oberen Bändersätze 12a bzw. 12b, die zur Bildung der Bandführungen 2 bzw. 4 mit einem über die mittlere Walze 6 laufenden, die Stauchfalzeinrichtung 3 durchsetzenden, unteren Bändersatz 13 zusammenwirken, Die beiden äußeren Walzen 7, 8 sind in der der Figur 1 zugrundeliegenden aktivierten Stellung zur Anpassung der lichten Weite der Transportspalte 9, 10 an unterschiedliche Produktdicken gegenüber der mittleren, stationär angeordneten Walze 6 verstellbar.

Der über die ganze Maschinenbreite durchgehende Stauchschacht 5 ist gegenüber der in den Transportspalt 9 einlaufenden Transportebene der Bandführung 2 vom seinen Eingang bildenden Durchtrittsfenster 11 ausgehend nach oben geneigt. Eine weitere Anpassung an die bei Produkten unterschiedlicher Dicke sich ergebenden unterschiedlichen Verhältnisse ist durch eine Schwenkung bzw. Versetzung des Stauchschachts 5 möglich. Dieser kann hierzu einfach auf einer schwenkbar bzw. verstellbar angeordneten Traverse 14 aufgenommen sein. Der stauchschacht 5 ergibt sich als Innenraum einer im Längsschnitt etwa U-formigen zur mittleren Walze 6 hin offenen Konfiguration, die durch U-Schenkel bildende, voneinander distanzierte, parallele, über die ganze Maschinenbreite reichende Führungswandungen und einen den Abstand dieser Führungswandungen überbrückenden, die Tiefe des Stauchsschachts begrenzenden und daher verstellbaren, ebenfalls über die ganze Maschinenbreite reichenden Ahschlagsteg gebildet wird. Im bereich der Walzennahem Enden Können die Führungswandungen verjüngt und zur Bildung eines V-förmig zur mittleren Walze 6 hin öffnenden Ein- bzw. Auslaufbereichs aufgebogen.

In der der Figure 1 zugrundeliegenden aktivierten Stellung der Stauchfalzeinrichtung 3 schießen die über den einlaufseitigen Transportspalt 9 eingezogenen, einmal quergefalzten Produkte P mit ihrer Vorderkante in den Stauchschacht 5 ein und werden unter Bildung eines zweiten Querfalzes über den auslaufseitigen Transportspalt 10 abgezogen, so daß die Bandführung 4 zweimal quergefalzte Produkte P' führt. Um lediglich einmal quergefalzte Produkte herstellen und mittels der Bandführung 4 hinter der Stauchfalzeinrichtung 3 auslegen zu können, kann die Stauchfalzeinrichtung 3 in die der Figur 2 zugrundeliegende passivierte Stellung gebracht werden, in der die einmal quergefalzten Produkte P am Stauchschacht 5 vorbeischießen. Hierzu sind die auslaufseitige äußere Walze 8 und der Stauchschacht 5 auf gemeinsamen, um die Achse 15 der einlaufseitigen äußeren Walze 7 schwenkbaren Lagerschilden 16 aufgenommen, die zum Passivieren der Stauchfalzeinrichtung 3 von der der Figur 1 zugrundeliegenden Stellung in die der Figur 2 zugrundeliegende Stellung hochgeschwenkt werden, in der die auslaufseitige äußere Walze 8 von der stationär angeordneten mittleren Walze 6 so weit abgehoben ist, daß sich zwischen diesen beiden Walzen kein Transportspalt mehr ergibt, der auslaufseitige Transportspalt 10 also aufgehoben ist, und in der der Stauchschacht 5 so weit angehoben ist, daß sich sein Eingang 11 oberhalb der in den einlaufseitigen Transportspalt 9 einlaufenden Transportebene der Bandführung 2 befindet.

Die Schwenkstellung der auf den Lagerschilden 16 aufgenommenen, verschwenkbaren Baugruppe ist in der der Figur 2 zugrundeliegenden Passivstellung so gewählt, daß der den Stauchschachteingang 11 unterfahrende Bändersatz 13 im Bereich der mittleren Walze 6 keine Umlenkung erfährt, d. h. daß sich die Transportebene der Bandführung 2 ohne Umlenkung im Bereich der mittleren Walze 6 unter den beiden äußeren Walzen 7, 8 hinwegerstreckt. Die Verstellung der verstellbaren Baugruppe kann durch an den Lagerschilden 16 angreifende Stellorgane 17, etwa in Form eines Zylinder-Kolbenaggregats oder eines Spindeltriebs etc. erfolgen. Die den Figuren 1 und 2 zugrundeliegenden Endstellungen können durch Anschläge 18 bzw. 19 definiert sein, die mit den Lagerschilden 16 zusammenwirken.

Im dargestellten Ausführungsbeispiel ist der Stauchschacht eingang 11 in der der Figur 2 zugrundeliegenden passivierten Stellung zur Bewerkstelligung einer weiteren Sicherung durch eine den Abstand der beiden äußeren Walzen 7, 8 überbrückende Leiteinrichtung 20 verschließbar. Diese kann einfach in Form eines an den schwenkbaren Lagerschilden 16 lösbar festlegbaren, aus nebeneinanderliegenden Zungen bestehenden Rechen ausgebildet sein.

Zur Gewährleistung eines zuverlässigen Transports der Produkte im Bereich der passivierbaren Stauchfalzeinrichtung 3 ist hier eine der ausiaufseitigen äußeren Walze 8 nachgeordnete Umlenkwalze 21 vorgesehen, die zusammen mit der benachbarten äußeren Walze 8 und dem Stauchschacht 5 auf den Lagerschilden 16 aufgenommen ist und die in die die Stauchfalzeinrichtung 3 verlassende Bandführung 4 unter Bildung eines Bänderknicks 22 eingreift, durch den eine Stabilisierung der geförderten Produkte bewerkstelligt wird. In der der Figur 2 zugrundeliegenden, passivierten Stellung, in der die einmal quergefalzten Produkte P die passivierte Stauchfalzeinrichtung 3 einfach durchlaufen sollen, wird durch die Umlenkwalze 21 im Zusammenwirken mit einer nachgeordneten, stationären Umlenkwalze 23 und den beiden äußeren Walzen 7, 8 der Stauchfalzeinrichtung 3 nur noch ein vergleichsweise flacher Bänderknick gebildet. Dieser wird beim Abschwenken der schwenkbaren Baugruppe in die der Figur 1 zugrundeliegende aktivierte Stellung immer schärfer, was einen besonders zuverlässigen Transport ergibt.Der Abstand der Umlenkwalze 21 von der benachbarten äußeren Walze 8 der Stauchfalzeinrichtung 3 ist dabei so gewählt, daß die Länge des durch die Umlenkwalze 21 und die benachbarte äussere Walze 8 begrenzten Bandführungsabschnitts zumindest der Tiefe des Stauchschachts 5 als zumindest dem maximal verarbeitbaren Format, entspricht. Hierdurch ist sichergestellt, daß bei Stauchfalzbetrieb die hier zweimal quergefalzten Produkte im Bereich des Bänderknicks 22 erst umgelenkt werden, wenn sie die Stauchfalzeinrichtung 3 bereits verlassen haben.

Der die Stauchfalzeinrichtung 3 durchsetzende, auf der mittleren Walze 6 laufende Bändersatz 13 sowie die hiermit zusammenwirkenden, ein- und auslaufseitigen oberen Bändersätze 12a, 12b laufen über schwenkbar gelagerte Ausgleichswalzen 24, welche neben der Spalteinstellung auch die oben geschilderte Lageveränderung der schwenkbaren Baugruppe ermöglichen. Der Antrieb der mit gleicher Geschwindigkeit angetriebenen Walzen 6, 7, 8 der Stauchfalzeinrichtung 3 kann mittels eines doppelseitig verzahnten Zahnriemens erfolgen, der über seitlich an die Walzen angesetzte Ritzel läuft. Die Bändersätze 12a und 12b erhalten ihren Antrieb über die als Umlenkwalzen wirkenden Walzen 7, 8 der Stauchfalzeinrichtung 3. Der Antrieb der Walzen der Stauchfalzeinrichtun₉ 3 ist daher sowohl in der aktivierten als auch in der passivierten Stellung in Betrieb, so daß auch der Antrieb des Bändersatzes 13 hiervon abgeleitet sein kann.

## Patentansprüche

1. Falzapparat mit mindestens einer durch Bandführungen (2 bzw. 4) beaufschlagbaren bzw. entladbaren, als Stauchfalzeinrichtung (3) ausgebildeten Querfalzeinrichtung, die einen eingangsseitig von zwei äußeren, mit einer mittleren feststehenden Walze (6) unter Bildung von Transportspalten (9 bzw. 10) zusammenwirkenden den Bandführungen (2 bzw. 4) zugeordneten Walzen (7 bzw. 8) flankierten Stauchschacht (5) aufweist und von einem auf der mittleren Walze (6) laufenden Bändersatz (13) durchsetzt ist, dadurch gekennzeichnet. daß die auslaufseitige äußere Walze (8) unter Aufhebung des auslaufseitigen Transportspalts (10) von der mittleren Walze (6) abschwenkbar und der Stauchschacht (5) mit seinem Eingang über die einlaufseitige Transportebene des über die mittlere Walze (6) laufenden Bändersatzes (13) anhebbar sind.

2. Falzapparat nach Anspruch 1, dadurch aekennzeichnet, daß die auslaufseitige äußere Walze (8) und der Stauch schacht (5) auf vorzugsweise um die Achse (15) der einlaufseitigen äußeren Walze (7) schwenkbaren, gemeinsamen Lagerschilden (16) aufgenommen sind.

3. Falzapparat nach Anspruch 2, dadurch gekennzeichnet, daß die auf den Lagerschilden (16) aufgenommene Baugruppe mittels einer vorzugsweise als Zylinder-Kolbenaggregat ausgebildeten Stellein richtung (17) zwischen die Endstellungen festlegenden Anschlägen (18, 19) verschwenkbar ist.

4. Falzapparat nach einem der vorhergehenden Ansprüche, dadurch gekennzeichnet, daß der auslaufseitigen äußeren Walze eine mit ihr verschwenkbare, vorzugsweise gemeinsam hiermit auf den Lagerschilden (16) aufgenommene Umlenkwalze (21) nachgeordnet ist, die in die auslaufseitige Bandführung (4) unter Bildung eines Bänderknicks (22) eingreift.

5. Falzapparat nach Anspruch 4, dadurch ^{g}e-kennzeichnet. daß der bandführungsseitige Abstand zwischen der Umlenkwalze (21) und der benachbarten auslaufseitigen äußeren Walze (8) zumindest der größten Tiefe des Stauchschachts (5) entspricht.

6. Falzapparat nach einem der vorhergehenden Ansprüche, dadurch aekennzeichnet, daß zumindest die die auslaufseitige Bandführung (4) bildenden Bändersätze (12b, 13) über verschwenkbare Ausgleichsrollen (24) laufen.

7. Falzapparat nach einem der vorhergehenden Ansprüche, dadurch aekennzeichnet, daß der Eingang des Stauchschachts (5) bei aufgehobenem auslaßseitigem Transport spalt durch eine vorzugsweise an den schwenkbaren Lagerschilden (16) lösbar aufnehmbare, durch die beiden äußeren Walzen (7, 8) überbrückende Zungen gebildete Leiteinrichtung (20) verschließbar ist.

8. Falzapparat nach einem der vorhergehenden Ansprüche mit zwei Querfalzeinrichtungen, dadurch aekennzeichnet, daß die abschaltbare Stauchfalzeinrichtung (3) die zweite Querfalzeinrichtung bildet.

## Revendications

1. Appareil de pliage comportant au moins un dispositif de pliage transversal alimenté et déchargé par des convoyeurs à rubans (2 et 4) et constitué par un dispositif de pliage par refoulement (3), ce dispositif comportant une poche de refoulement (5) dont l'entrée est flanquée de deux rouleaux extérieurs (7 et 8) associés aux convoyeurs (2 et 4) et coopérant avec un rouleau central stationnaire (6) pour former des fentes de transport (9 et 10), et ce dispositif étant traversé par un jeu de rubans (13) passant sur le rouleau central (6), caractérisé en ce que le rouleau extérieur (8) du côté aval peut basculer en s'écartant du rouleau central (6), de manière à supprimer la fente de transport (10) du côté aval, tandis que la poche de refoulement (5) est soulevée de manière que son entrée se trouve au-dessus du plan de transport amont du jeu de rubans (13) passant sur le rouleau central (6).

2. Appareil selon la revendication 1, caractérisé en ce que le rouleau extérieur (8) du côté aval et la poche de refoulement (5) sont montés sur des supports de paliers communs (16) qui sont basculants, de préférence autour de l'axe (15) du rouleau extérieur (7) du côté amont.

3. Appareil selon la revendication 2, caractérisé en ce que l'ensemble constructif monté sur lesdits supports de paliers (16) est agencé pour basculer entre des butées (18, 19) définissant ses positions extrêmes, au moyen d'un dispositif de commande (17) constitué de préférence par un ensemble à vérin à piston.

4. Appareil selon l'une des revendications précédentes, caractérisé en ce que le rouleau extérieur (8) du côté aval est suivi d'un rouleau de déviation (21) agencé pour basculer avec lui et monté de préférence aussi sur lesdits supports de paliers (16), ce rouleau de déviation étant en prise sur le convoyeur (4) du côté aval en formant un coude (22) sur ses rubans.

5. Appareil selon la revendication 4, caractérisé en ce que la distance dans la direction du convoyeur entre le rouleau de déviation (21) et le rouleau extérieur adjacent (8) du côté aval correspond au moins à la profondeur maximale de la poche de refoulement (5).

6. Appareil selon l'une des revendications précédentes, caractérisé en ce qu'au moins les jeux de rubans (12b, 13) formant le convoyeur (4) du côté aval passent sur des galets compensateurs basculants (24).

7. Appareil selon l'une des revendications précédentes, caractérisé en ce que, quand la fente de transport du côté aval est supprimée, l'entrée de la poche de refoulement (5) peut être obturée par un dispositif de guidage (20) constitué par des lames formant un pont entre les deux rouleaux extérieurs (7, 8) et monté de manière amovible sur les supports de paliers basculants (16).

9. Appareil selon l'une des revendications précédentes, comportant deux dispositifs de pliage transversal, caractérisé en ce que le dispositif déclen- chable de pliage par refoulement (3) constitue le second dispositif de pliage transversal.

## Claims

1. A folding device comprising at least one transverse folding unit which is supplied and discharged by tape conveyors (2 resp. 4) and is in the form of a buckle folder (3) with a buckle passage (5) flanked by two outer rolls (7 resp. 8), which are coordinated to the tape conveyors (2 resp. 4) and with a stationary center roll (6) with the formation of feed nips (9 resp. 10), such buckle folder having a set of tapes (13) running through it over the center roll (6) characterized in that the outer roll (8) on the delivery side may be pivoted away from the center roll (6) so as to open up and render ineffective the delivery- side feed roll nip (10) and the buckle passage (5) may be shifted so that its inlet is over the inlet-side feed plane of the tape set (13) running over the center roll (6).

2. The folding device as claimed in claim 1 comprising common bear ing elements (16) on which said outer delivery roll (8) and said buckle passage (5) are mounted for pivotal motion thereof, preferably said delivery outer roll (8) and said buckle passage (5) are able to pivot about an axis (15) of said feed outer roll (7).

3. The folding device as claimed in claim 2 wherein said buckle passage (5) and said delivery outer roll (8) form a subassembly, said device further comprising an actuator (17) for pivoting said subassembly arranged on said bearing elements (16) between terminal abutments (18, 19) for defining the end positions, said actuator (17) preferably comprises a piston and cylinder means.

4. The folding device as claimed in anyone of the foregoing claims comprising a bend roll (21) placed downstream, in the direction of product feed, from said delivery outer roll (8) and engaging one of said tape conveyors (4) to form a bend (22) therein, said bend roll (21) being able to be pivoted together with said outer roll (8) and preferably also mounted on said bearing elements (16).

5. The folding device as claimed in claim 4 wherein the distance on the tape conveyor side between the bend roll (21) and the adjacent delivery outer roll (8) is equal to at least the maximum depth of the buckle passage (5).

6. The folding device as claimed in anyone of the foregoing claims comprising pivoting slack-take up rolls (24) over which at least the one of said tape sets (12b, 13) forming the delivery tape conveyor (4) is trained.

7. The folding device as claimed in anyone of the foregoing claims comprising a guide means (20) adapted to shut off said inlet end of said buckle passage (5) when said feed nip on the outlet side of said folder unit is non-operational said guide means (20) is preferably detachably mounted on said bearing elements (16) and comprises fingers to bridge the two outer rolls (7, 8).

8. The folding device as claimed in anyone of the foregoing claims comprising two transverse folding means characterized in that buckle folder (3) being able to be switched off, is the second transverse folding means.
